# EUROPÄISCHE PATENTSCHRIFT

(11) **EP 4 232 670 B1**
(45) Veröffentlichungstag und Bekanntmachung des Hinweises auf die Patenterteilung: **25.02.2026**
(21) Anmeldenummer: 21800989.2
(22) Anmeldetag: 15.10.2021
(51) Int. Cl.: E05D 15/40, E05D 15/46, E05F 1/10

(54) **MÖBELANTRIEB**
FURNITURE DRIVE
DISPOSITIF D'ENTRAÎNEMENT DE MEUBLE

(30) Priorität: 22.10.2020 AT 509092020
(43) Veröffentlichungstag der Anmeldung: 30.08.2023
(73) Patentinhaber: Julius Blum GmbH, 6973 Höchst (AT)
(72) Erfinder: KRÖSS, Klaus, 6850 Dornbirn (AT); LEITNER, Thomas, 6890 Lustenau (AT); LÄSSER, Kilian, 6900 Möggers (AT); HÄMMERLE, Kurt, 6890 Lustenau (AT)
(74) Vertreter: Torggler & Hofmann Patentanwälte - Innsbruck
(86) Internationale Anmeldenummer: PCT/AT2021/060382
(87) Internationale Veröffentlichungsnummer: WO 2022/082239

(56) Entgegenhaltungen:
- EP-B1- 1 812 674
- EP-B1- 2 342 409
- WO-A1-2006/113953
- AT-A1- 516 783

## Beschreibung

Die Erfindung betrifft einen Möbelantrieb zum Bewegen einer Möbelfront relativ zu einem Möbelkorpus, umfassend einen am Möbelkorpus zu befestigenden Grundkörper und einen Stellarm, welcher um wenigstens eine erste Drehachse drehbar am Grundkörper gelagert ist, wobei der Stellarm mehrere gelenkig miteinander verbundene Hebel aufweist, wobei wenigstens zwei der Hebel des Stellarmes lösbar mit dem Grundkörper des Möbelantriebes verbindbar sind, wobei der Möbelantrieb eine Schnittstelle zur Befestigung einer Synchronisationswelle aufweist, wobei durch die Synchronisationswelle eine Drehbewegung des wenigstens einen Stellarmes mit einer Drehbewegung wenigstens eines Stellarmes zumindest eines weiteren Möbelantriebes synchronisierbar ist, wobei die Schnittstelle zumindest ein um eine Drehachse drehbares Bauteil aufweist.

Darüber hinaus betrifft die Erfindung ein Möbel mit einem Möbelkorpus, einer Möbelfront und mit wenigstens einem Möbelantrieb der zu beschreibenden Art, wobei der Grundkörper des wenigstens einen Möbelantriebes am Möbelkorpus, vorzugsweise in und/oder an einer Seitenwand des Möbelkorpus, befestigt ist, und die Möbelfront, vorzugsweise über eine Befestigungsschnittstelle, am Stellarm des wenigstens einen Möbelantriebes befestigt ist.

Schließlich betrifft die Erfindung ein Verfahren zur Montage eines Stellarmes an einem Grundkörper eines Möbelantriebes der zu beschreibenden Art.

Derartige Möbelantriebe weisen einen am Möbelkorpus zu befestigenden Grundkörper und einen Stellarm mit wenigstens zwei gelenkig miteinander verbundenen Hebeln auf, wobei die zwei Hebel des Stellarmes mit zwei voneinander gesonderten Lagerstellen des Grundkörpers verbindbar sind. Die getrennte Ausbildung zwischen dem Grundkörper und dem Stellarm hat den Vorteil, dass die Baugröße des Möbelantriebes auf zwei Baugruppen aufgeteilt und dass diese Baugruppen modular miteinander verbindbar sind. Ein Problem beim Stand der Technik (beispielsweise wie in der WO 2006/113953 A1) besteht darin, dass Stellarme mit wenigstens zwei Hebeln zur gemeinsamen Anbringung am Grundkörper nur einseitig verwendbar sind, d.h. nur in Kombination mit einem auf einer ersten Seite eines Möbelkorpus zu befestigenden ersten Grundkörper des Möbelantriebes. Für einen zweiten Grundkörper, welcher an einer gegenüberliegenden Seitenwand des Möbelkorpus zu befestigen ist, muss hingegen ein spiegelbildlich ausgebildeter Stellarm verwendet werden. Dies ist in der Herstellung aufwendig, weil hierfür im Werk zwei verschiedene Fertigungsstraßen vorgesehen werden müssen. Zudem gestaltet sich die Handhabung für einen Monteur vor Ort komplizierter, weil stets zwischen "linken" und "rechten" Stellarmen unterschieden werden muss.

In der AT 516783 A1 der Anmelderin ist eine Stützvorrichtung für eine Möbelklappe offenbart. Die Stützvorrichtung weist zwei Stützarme auf, welche sich in jeder Stellung der Stützvorrichtung lateral zur Bewegungsrichtung der Stützvorrichtung spaltfrei überlappen. Ein erster Stützarm kann ein U-Profil aufweisen, in welchem ein zweiter Stellarm anordenbar ist. Die Stellarme sind mit einem Gehäuse der Stützvorrichtung unlösbar verbunden, wobei sich die Drehachsen der Stützarme im Inneren des Gehäuses befinden und somit nicht zugänglich sind.

In der EP 3 321 461 A1 und in der US 2018/0298661 A1 sind Möbelantriebe zum Bewegen einer Möbelklappe offenbart, wobei ein mit der Möbelklappe zu verbindender Stellarm mit einem Grundkörper des Möbelantriebes lösbar verbindbar ist.

Aufgabe vorliegenden Erfindung ist es, einen Möbelantrieb der eingangs erwähnten Gattung unter Vermeidung der oben diskutierten Nachteile anzugeben.

Dies wird erfindungsgemäß durch die Merkmale des Patentanspruchs 1 gelöst. Weitere vorteilhafte Ausführungen der vorliegenden Erfindung sind in den abhängigen Ansprüchen definiert.

Gemäß der Erfindung ist vorgesehen, dass zumindest die Hebel des Stellarmes symmetrisch zu einer gedachten Mittelebene des Stellarmes angeordnet sind, dass die Drehachse des drehbaren Bauteiles seitlich versetzt zur ersten Drehachse des Stellarmes angeordnet ist, und dass wenigstens eine Koppelvorrichtung vorgesehen ist, durch welche eine Drehbewegung des wenigstens einen Stellarmes mit einer Drehbewegung des zumindest einen Bauteiles der Schnittstelle koppelbar ist.

Aufgrund der symmetrischen Ausbildung der Hebel des Stellarmes in Bezug zu einer gedachten Mittelebene des Stellarmes sind die Hebel auch mit einem Grundkörper eines zweiten Möbelantriebes, welcher auf einer gegenüberliegenden Seitenwand am Möbelkorpus zu befestigen ist, verbindbar.

Somit ist nur ein einziger Typ eines Stellarmes für die beiden Möbelantriebe zum Bewegen der Möbelfront erforderlich, wobei die Herstellung und auch die Handhabung des Stellarmes erheblich vereinfacht wird.

Weitere Einzelheiten und Vorteile der vorliegenden Erfindung ergeben sich aus der nachfolgenden Figurenbeschreibung.
- Fig. 1a, 1b: zeigen ein Möbel mit einer bewegbaren Möbelfront und mit zwei Möbelantrieben zum Bewegen der Möbelfront, sowie das Möbel mit entfernter Möbelfront,
- Fig. 2a, 2b: zeigen ein Möbelantrieb mit einem Stellarm gemäß dem Stand der Technik in einen unverbundenen und in einem verbundenen Zustand mit dem Grundkörper,
- Fig. 3a, 3b: zeigen eine perspektivische Ansicht und eine Querschnittansicht eines Möbelantriebes gemäß einem nicht erfindungsgemäßen Ausführungsbeispiel mit einem Stellarm in einem unverbundenen Zustand mit dem Grundkörper,
- Fig. 4a, 4b: zeigen ein nicht erfindungsgemäßes Ausführungsbeispiel eines Möbelantriebes mit einem Grundkörper und einem mit dem Grundkörper zu verbindenden Stellarm,
- Fig. 5a, 5b: zeigen die Montage des Stellarmes am Grundkörper in zwei aufeinanderfolgenden Schritten,
- Fig. 6a-6c: zeigen die Montage des Stellarmes am Grundkörper in weiteren Schritten,
- Fig. 7a, 7b: zeigen ein erfindungsgemäßes Ausführungsbeispiel eines Möbelantriebes mit einem Grundkörper und einem mit dem Grundkörper zu verbindenden Stellarm in einer perspektivischen Ansicht und in einer Seitenansicht,
- Fig. 8a, 8b: zeigen Seitenansichten des Möbelantriebes gemäß der Fig. 7a, 7b mit einem ersten Hebel des Stellarmes in einem unverbundenen und in einem verbundenen Zustand mit dem Grundkörper,
- Fig. 9a-9c: zeigen die Montage des zweiten Hebels des Stellarmes am Grundkörper des erfindungsgemäßen Ausführungsbeispiels des Möbelantriebes.
- Fig. 10a-10c: zeigen den Stellarm in verschiedenen Ansichten.

Fig. 1a zeigt ein Möbel 1 mit einem Möbelkorpus 2 und mit einer bewegbaren Möbelfront 3 in Form einer relativ zum Möbelkorpus 2 anhebbaren Möbelklappe 3a. Die Möbelfront 3 kann einteilig oder alternativ auch mehrere miteinander bewegbare Möbelteile umfassen.

An gegenüberliegenden Seitenwänden des Möbelkorpus 2 ist jeweils ein Möbelantrieb 4 zum Bewegen des bewegbaren Möbelteiles 3 befestigt. Die Möbelantriebe 4 weisen jeweils einen drehbar gelagerten Stellarm 5 auf, wobei eine Drehbewegung der beiden Stellarme 5 der Möbelantriebe 4 durch eine Synchronisationswelle 6 miteinander synchronisierbar ist.

Fig. 1b zeigt das Möbel 1 gemäß Fig. 1a mit entfernter Möbelfront 3. Die beiden Möbelantriebe 4 können baugleich ausgebildet sein, sodass die hier angeführten Erläuterungen jeweils für beide Möbelantriebe 4 gültig sind.

Der Möbelantrieb 4 weist einen am Möbelkorpus 2 zu befestigenden, vorzugsweise im Wesentlichen quaderförmigen, Grundkörper 9 auf, an welchem ein Hebel 5a des Stellarmes 5 um eine Drehachse 7a schwenkbar gelagert ist. Die Synchronisationswelle 6 ist hingegen um eine weitere Drehachse 7c rotierbar gelagert, wobei die Drehachse 7a des Hebels 5a und die Drehachse 7c der Synchronisationswelle 6 zueinander seitlich versetzt, vorzugsweise parallel voneinander beabstandet, sind.

Die versetzte Anordnung zwischen der Drehachse 7a des Hebels 5a des Hebels 5a und der Drehachse 7c der Synchronisationswelle 6 hat den besonderen Vorteil, dass die Synchronisationswelle 6 beispielsweise an einer hohen Stelle im Möbelkorpus 2, d.h. nahe an einem Oberboden 2a des Möbelkorpus 2, anordenbar ist.

Ferner kann vorgesehen sein, dass die Drehachse 7c in einem montierten Zustand des Möbelantriebes 4 tiefer in einer Richtung der Tiefe des Möbelkorpus 2 anordenbar ist, als es bei einer gemäß dem Stand der Technik bekannten koaxialen Anordnung zwischen der Drehachse 7a und der Drehachse 7c der Fall wäre.

Der Stellarm 5 weist ein Beschlagteil 8 auf, welches mit einem an der Möbelfront 3 zu befestigenden Beschlagkörper (nicht gezeigt) lösbar verbindbar ist. Das Beschlagteil 8 kann mit dem Hebel 5a des Stellarmes 5 gelenkig verbunden sein und kann derart ausgebildet sein, dass das Beschlagteil 8 mit dem an der Möbelfront 3 zu befestigenden Beschlagkörper werkzeuglos verbindbar ist.

Fig. 2a zeigt einen Möbelantrieb 4 mit einem Stellarm 5 gemäß dem Stand der Technik in einem unverbundenen Zustand mit dem Grundkörper 9 des Möbelantriebes 4. In dem am Möbelkorpus 2 zu befestigenden Grundkörper 9 des Möbelantriebes 4 ist üblicherweise ein Kraftspeicher 12 (Fig. 4a) zur Kraftbeaufschlagung des Stellarmes 5 aufgenommen, sodass ein Gewicht der am Stellarm 5 befestigbaren Möbelfront 3 kompensierbar ist. Der Grundkörper 9 des Möbelantriebes 4 weist zumindest zwei voneinander gesonderte Lagerstellen 31a, 31b auf, welche mit zwei voneinander gesonderten Verbindungselementen 32a, 32b des Stellarmes 5 lösbar verbindbar sind.

Der Stellarm 5 weist zumindest zwei oder mehrere gelenkig miteinander verbundene Hebel 5a, 5b, 5c auf, wobei das erste Verbindungselement 32a an einem ersten Hebel 5a und ein zweites Verbindungselement 32b an einem zweiten Hebel 5b angeordnet ist. Der dritte, vorzugsweise um etwa 90° abgewinkelte, Hebel 5c ist mit der Möbelfront 3 zu verbinden. Ein am ersten Hebel 5a angeordnetes Koppelstück 33 ist zur Verbindung mit der Synchronisationswelle 6 ausgebildet, wobei eine Drehbewegung des Koppelstücks 33 über die Synchronisationswelle 6 mit einem Koppelstück 33 des in der Montagelage gegenüberliegenden Möbelantriebes 4 synchronisierbar ist.

Fig. 2b zeigt den Stellarm 5 gemäß dem Stand der Technik in einem verbundenen Zustand mit dem Grundkörper 9 des Möbelantriebes 4. Es ist anhand der Fig. 2b unmittelbar einsichtig, dass der Stellarm 5 gemäß dem Stand der Technik aufgrund seiner asymmetrischen Ausbildung nur auf einer Seite, im vorliegenden Fall nur mit einem auf einer rechten Seitenwand des Möbelkorpus 2 zu befestigenden Möbelantrieb 4, einsetzbar ist. Für einen an einer linken Seitenwand des Möbelkorpus 2 zu befestigenden Möbelantrieb 4 muss ein spiegelbildlich ausgebildeter Stellarm 5 verwendet werden.

Fig. 3a zeigt einen Möbelantrieb 4 nicht gemäß der Erfindung mit einem Stellarm 5 in einem unverbundenen Zustand mit dem Grundkörper 9. Der Grundkörper 9 des Möbelantriebes 4 weist zwei voneinander parallel beabstandete Gehäusewände 9a, 9b auf, welche jeweils eine flach ausgebildete Anlagefläche zur Anlage an einem Möbelkorpus 2 aufweisen. Auf diese Weise ist der Grundkörper 9 des Möbelantriebes 4 entweder an einer ersten Seitenwand des Möbelkorpus 2 oder alternativ an einer der der ersten Seitenwand gegenüberliegenden zweiten Seitenwand des Möbelkorpus 2 montierbar. Zwischen den beiden Gehäusewänden 9a, 9b wird eine Stirnöffnung 9c gebildet, durch welche der Stellarm 5 in einer maximalen Offenstellung zumindest bereichsweise hindurchragt.

Der Stellarm 5 ist in einem montierten Zustand um wenigstens eine erste Drehachse 7a drehbar am Grundkörper 9 gelagert. Der Stellarm 5 umfasst mehrere miteinander gelenkig verbundene Hebel 5a, 5b, 5c, wobei wenigstens zwei der Hebel 5a, 5b des Stellarmes 5 lösbar mit dem Grundkörper 9 des Möbelantriebes 4 verbindbar sind.

Der Stellarm 5 ist zwischen einer Schließstellung und einer maximalen Offenstellung bewegbar, wobei der Stellarm 5 in der Schließstellung zumindest bereichsweise innerhalb des Grundkörpers 9 des Möbelantriebes 4 angeordnet ist.

Die Hebel 5a, 5b, 5c des Stellarmes 5 können eine Vier-Drehpunkt-Geometrie ausbilden, wobei einer der vier Drehpunkte der Vier-Drehpunkt-Geometrie der wenigstens einen ersten Drehachse 7a des Stellarmes 5 entspricht.

Im gezeigten Ausführungsbeispiel ist der Stellarm 5 um wenigstens eine zweite Drehachse 7b drehbar am Grundkörper 9 gelagert ist, wobei
- der Grundkörper 9 des Möbelantriebes 4 eine Stirnöffnung 9c aufweist, durch welche der Stellarm 5 zumindest in einer maximalen Öffnungsstellung zumindest bereichsweise hindurchragt, wobei die zweite Drehachse 7b einen kleineren Normalabstand zur Stirnöffnung 9c aufweist als die erste Drehachse 7a, und/oder
- der Grundkörper 9 des Möbelantriebes 4 eine Oberseite 34 aufweist, welche in einem befestigten Zustand des Möbelantriebes 4 am Möbelkorpus 2 einem Oberboden 2a (Fig. 1a, 1b) des Möbelkorpus 2 zugewandt ist, wobei die zweite Drehachse 7b einen kleineren Normalabstand zur Oberseite 34 aufweist als die erste Drehachse 7a.

Gemäß einem Ausführungsbeispiel kann vorgesehen sein, dass die zweite Drehachse 7b einem Drehpunkt der Vier-Drehpunkt-Geometrie der Hebel 5a, 5b, 5c des Stellarmes 5 entspricht.

Ferner kann vorgesehen sein, dass
- wenigstens zwei der vorgesehenen Hebel 5a, 5b des Stellarmes 5 in zumindest einer Drehstellung, vorzugsweise in jeder Drehstellung, des Stellarmes 5 verschachtelt zueinander angeordnet sind, sodass die zwei Hebel 5a, 5b in einer Draufsicht von der Seite im Wesentlichen spaltfrei zueinander ausgebildet sind, und/oder
- wenigstens ein Hebel 5a, 5c in einem Querschnitt U-förmig ausgebildet ist und ein weiterer Hebel 5b zumindest abschnittsweise zwischen den Vertikalstegen der U-Form anordenbar oder angeordnet ist.

Am dritten Hebel 5c ist eine Befestigungsschnittstelle 35 ausgebildet ist, über welche die Möbelfront 3 am Stellarm 5, vorzugsweise lösbar, befestigbar ist, wobei der erste Hebel 5a und der zweite Hebel 5b gelenkig mit dem dritten Hebel 5c verbunden sind. Der dritte Hebel 5c ist abgewinkelt ausgebildet, wobei zwei Teilstücke 36a, 36b des abgewinkelten dritten Hebels 5c einen Winkel von im Wesentlichen 90° relativ zueinander einschließen. Fig. 3b zeigt den Möbelantrieb 4 mit dem Grundkörper 9 und den mit dem Grundkörper 9 zu verbindenden Stellarm 5 in einer Querschnittansicht. Zu erkennen sind die Gehäusewände 9a, 9b des Grundkörpers 9, die zwischen den Gehäusewänden 9a, 9b gebildete Stirnöffnung 9c und die Oberseite 34 des Grundkörpers 9.

Im Weiteren ist zu erkennen, dass die Hebel 5a, 5b, 5c des Stellarmes 5 symmetrisch zu einer gedachten Mittelebene (ME) des Stellarmes 5 angeordnet sind. Auf diese Weise ist der Stellarm 5 sowohl mit einem an einer ersten Seitenwand des Möbelkorpus 2 zu befestigenden Grundkörper 9 als auch mit einem an einer der ersten Seitenwand gegenüberliegenden zweiten Seitenwand des Möbelkorpus 2 zu befestigenden Grundkörper 9 lösbar verbindbar.

Vorzugsweise ist vorgesehen, dass einer der Hebel 5b des Stellarmes 5 in der Mittelebene (ME) des Stellarmes 5 angeordnet ist.

Fig. 4a zeigt ein nicht erfindungsgemäßes Ausführungsbeispiel eines Möbelantriebes 4 mit einem Grundkörper 9 und einem mit dem Grundkörper 9 zu verbindenden Stellarm 5.

Der Möbelantrieb 4 weist wenigstens einen, vorzugsweise am Grundkörper 9 gelagerten, Kraftspeicher 12, vorzugsweise mit wenigstens einem Federelement 12a, auf, über welchen der Stellarm 5 mit einer Kraft beaufschlagbar ist. Auf diese Weise ist ein Gewicht der am Stellarm 5 befestigbaren Möbelfront 3 kompensierbar.

Der Kraftspeicher 12 ist in Fig. 4a nur schematisch dargestellt und kann neben mechanischen Federelementen beispielsweise auch eine Gasdruckfeder umfassen. Alternativ oder ergänzend zum Kraftspeicher 12 kann auch ein elektrischer Antrieb zum Antreiben des Stellarmes 5 vorgesehen sein.

Gemäß einem Ausführungsbeispiel kann vorgesehen sein, dass ein Übertragungsmechanismus 17 vorgesehen ist, mit welchem eine im wenigstens einen Kraftspeicher 12 speicherbare Kraft auf den Stellarm 5 übertragbar ist, vorzugsweise wobei der Übertragungsmechanismus 17
- wenigstens einen um eine Drehachse 13a schwenkbaren Zwischenhebel 13 umfasst, vorzugsweise wobei der wenigstens eine Kraftspeicher 12 über eine, vorzugsweise einstellbare, Angriffsstelle 14 mit dem wenigstens einen Zwischenhebel 13 verbunden ist, und/oder
- wenigstens ein Druckstück 15, vorzugsweise eine drehbare Druckrolle, und wenigstens eine Stellkontur 16, an welcher das wenigstens eine Druckstück 15 bei einer Bewegung des Stellarmes 5 verschiebbar abstützbar ist, umfasst, vorzugsweise wobei das wenigstens eine Druckstück 15 an wenigstens einem Zwischenhebel 13 des Übertragungsmechanismus 17 und die wenigstens eine Stellkontur 16 am Stellarm 5 angeordnet oder anordenbar ist, oder umgekehrt.

Der Stellarm 5 weist zwei oder mehrere miteinander gelenkig verbundene Hebel 5a, 5b, 5c auf, wobei im gezeigten Ausführungsbeispiel der erste Hebel 5a und/oder der dritte Hebel 5c in einem Querschnitt einen U-förmigen Abschnitt aufweisen, in welchem der zweite Hebel 5b angeordnet oder anordenbar ist.

Der Stellarm 5 ist im gezeigten Ausführungsbeispiel über Verbindungsvorrichtungen 37, 38 mit dem Grundkörper 9 des Möbelantriebes 4 lösbar verbindbar. Dabei kann beispielsweise vorgesehen sein, dass zumindest eine Verbindungsvorrichtung 37, 38 wenigstens ein am Grundkörper 9 einhängbares oder einschiebbares Befestigungsteil 37a, 38a und/oder wenigstens ein von einer Feder 25 (Fig. 5a) beaufschlagtes Verriegelungselement 37b aufweist. Das erste, vorzugsweise hakenförmige, Befestigungsteil 37a des Hebels 5b ist am Grundkörper 9, beispielsweise an einem an der zweiten Drehachse 7b angeordneten Bolzen, einhängbar, wobei der Hebel 5b durch das federbeaufschlagte Verriegelungselement 37b lösbar verriegelbar ist.

Das zweite Befestigungsteil 38a der anderen Verbindungsvorrichtung 38 ist hingegen mit einem bewegbaren, vorzugsweise um die erste Drehachse 7a drehbaren, Stellteil 22 lösbar verbindbar, insbesondere verriegelbar. Vorzugsweise ist vorgesehen, dass die Stellkontur 16 am bewegbaren Stellteil 22 ausgebildet ist.

Fig. 4b zeigt den in Fig. 4a eingekreisten Bereich in einer vergrößerten Ansicht. Die Verbindungsvorrichtung 38 kann eine am Stellteil 22 angeordnete Ausnehmung 27a aufweisen, in welcher der Hebel 5a, vorzugsweise ein vom Hebel 5a seitlich vorstehendes Verriegelungselement 38b (Fig. 4a), aufnehmbar ist.

Der Hebel 5a ist mit einem Verriegelungselement 38c der Verbindungsvorrichtung 38 lösbar verriegelbar. Vorzugsweise ist vorgesehen, dass das Verriegelungselement 38c als Bolzen ausgeführt und/oder von einer Feder 25 in Richtung einer Verriegelungsstellung vorgespannt ist und/oder entlang einer Führungsbahn 30 bewegbar ist.

Zum Lösen der Verriegelung zwischen dem Verriegelungselement 38c und dem Hebel 5a ist ein bewegbares, vorzugsweise um die Drehachse 7a drehbares, Entriegelungselement 24 vorgesehen, durch welches das Verriegelungselement 38c entgegen der Kraft der Feder 25 bewegbar ist und so den Hebel 5a freigibt. In der gezeigten Figur befindet sich das Verriegelungselement 38c in einer Verriegelungsstellung. Für eine Verriegelung mit dem Hebel 5a muss sich Verriegelungselement 38c am anderen Ende der Führungsbahn 30 befinden.

Fig. 5a zeigt die Montage des Stellarmes 5 am Grundkörper 9 in einem ersten Schritt, wobei das Befestigungsteil 37a der Verbindungsvorrichtung 37 des Hebels 5b an dem an der zweiten Drehachse 7b angeordneten Bolzen eingehängt wird.

Zu erkennen ist das Verriegelungselement 37b, welches beispielsweise entlang zumindest einer Führung, linear verschiebbar gelagert und durch eine Feder 25 in Richtung der Verriegelungsstellung vorgespannt ist. Die Feder 25 kann beispielsweise durch ein mechanisches Federelement oder auch durch eine Materialelastizität eines Bauteiles gebildet sein. Zu erkennen ist, dass das Verriegelungselement 37b eine Schrägfläche aufweist, durch welche das Verriegelungselement 37b bei einem Zusammenwirken mit der Gelenkachse 7b entgegen der Kraft der Feder 25 drängbar ist.

Fig. 5b zeigt das mit der Drehachse 7b verriegelte Verriegelungselement 37b. Das Verriegelungselement 37b wurde ausgehend von Fig. 5a durch seine Schrägfläche entgegen der Kraft der Feder 25 bewegt und anschließend durch die Kraft der sich entspannenden Feder 25 in eine Verriegelungsstellung mit der Drehachse 7b gebracht. Der Hebel 5b ist nun mit der Drehachse 7b schwenkbar verbunden.

Fig. 6a-6c zeigen die Montage des Stellarmes 5 am Grundkörper 9 in weiteren Schritten. Ausgehend von Fig. 5b wurden die Hebel 5a, 5b um die Drehachse 7b relativ zum Grundkörper 9 verschwenkt. Das Befestigungsteil 38a der zweiten Verbindungsvorrichtung 38 ist an einem am Stellteil 22 angeordneten Führungselement 39 abstützbar, sodass das seitlich vorstehende Verriegelungselement 38b des Hebels 5a in die Ausnehmung 27a des Stellteiles 22 einführbar ist.

In Fig. 6b ist erkennbar, dass das Verriegelungselement 38c durch das Befestigungsteil 38a des Hebels 5a entgegen der Kraft einer (hier nicht gezeigten) Feder 25 entlang der Führungsbahn 30 bewegt wird.

In Fig. 6c ist erkennbar, dass das Verriegelungselement 38c durch die vom Befestigungsteil 38a gebildete Kontur und durch die Kraft einer aufgeladenen Feder 25 in eine Rastmulde des Befestigungsteiles 38a eintreten kann, wodurch der Hebel 5a mit dem Grundkörper 9 lösbar verriegelbar ist.

Die Verriegelung zwischen dem Hebel 5a und dem Grundkörper 9 wird gelöst, indem das um die Drehachse 7a schwenkbare Entriegelungselement 24 betätigt wird. Durch eine Betätigung des Entriegelungselementes 24 kann das Verriegelungselement 38c entgegen der Kraft seiner beaufschlagenden Feder 25 bewegt werden, wodurch der Hebel 5a vom Verriegelungselement 38c entriegelbar ist.

Fig. 7a und Fig. 7b zeigen ein erfindungsgemäßes Ausführungsbeispiel eines Möbelantriebes 4 mit einem Grundkörper 9 und einem mit dem Grundkörper 9 zu verbindenden Stellarm 5 in einer perspektivischen Ansicht und in einer Seitenansicht. Grundsätzlich entspricht der Aufbau des Möbelantriebes 4 dem vorhergehenden Ausführungsbeispiel.

Der in den Fig. 7a, 7b gezeigte Möbelantrieb 4 umfasst eine Schnittstelle 21 zur Befestigung der Synchronisationswelle 6 (Fig. 1b), wobei durch die Synchronisationswelle 6 eine Drehbewegung des Stellarmes 5 mit einer Drehbewegung eines Stellarmes 5 zumindest eines weiteren Möbelantriebes 4 synchronisierbar ist.

Die Schnittstelle 21 umfasst zumindest ein um die Drehachse 7c drehbares Bauteil 11, wobei die Drehachse 7c seitlich versetzt zur ersten Drehachse 7a des Stellarmes 5 angeordnet ist.

Auf diese Weise ergeben sich einige konstruktive Vorteile. Beispielsweise kann das drehbare Bauteil 11 in einem montierten Zustand des Möbelantriebes 4 am Möbelkorpus 2 an einer möglichst hohen Stelle im Möbelkorpus 2 angeordnet sein, wobei die mit dem drehbaren Bauteil 11 gekoppelte Synchronisationswelle 6 das Verstauen und die Entnahme von Staugut in und aus dem Möbelkorpus 2 kaum behindert.

Konstruktiv kann dies dadurch erzielt werden, dass der Grundkörper 9 wenigstens eine Stirnöffnung 9c aufweist, durch welche der wenigstens eine Stellarm 5 zumindest in einer Relativstellung, welche einer Offenstellung der Möbelfront 3 entspricht, zumindest bereichsweise hindurchragt, wobei die erste Drehachse 7a einen kleineren Normalabstand zur Stirnöffnung 9c aufweist als die Drehachse 7c des Bauteiles 11, welches mit der Synchronisationswelle 6 koppelbar ist.

Darüber hinaus kann vorgesehen sein, dass das drehbare Bauteil 11 in einem montierten Zustand des Möbelantriebes 4 am Möbelkorpus 2 an einer möglichst tiefen Stelle in einer Richtung der Tiefe des Möbelkorpus 2 angeordnet ist, wobei die mit dem drehbaren Bauteil 11 gekoppelte Synchronisationswelle 6 - auch durch eine vom Möbelkorpus 2 verursachte Schattenbildung - aus optischer Sicht kaum in Erscheinung tritt.

Konstruktiv kann dies dadurch erzielt werden, dass der Grundkörper 9 wenigstens eine Oberseite 34 aufweist, welche in einem montierten Zustand des Möbelantriebes 4 am Möbelkorpus 2 einem Oberboden 2a (Fig. 1a, 1b) des Möbelkorpus 2 zugewandt ist, wobei die erste Drehachse 7a des Hebels 5a einen größeren Normalabstand zur wenigstens einen Oberseite 34 aufweist als die Drehachse 7c des drehbaren Bauteiles 11.

Das um die Drehachse 7c drehbare Bauteil 11 weist eine Aufnahmevorrichtung 11a zur Aufnahme der Synchronisationswelle 6 auf. Vorzugsweise ist vorgesehen, dass die Aufnahmevorrichtung 11a einen nicht-kreisförmigen Querschnitt zur Aufnahme der Synchronisationswelle 6 aufweist. Besonders bevorzugt ist vorgesehen, dass die Synchronisationswelle 6 nur in einer einzigen Drehstellung innerhalb eines Drehwinkelbereiches von 360° mit der Aufnahmevorrichtung 11a verbindbar ist.

Der Möbelantrieb 4 weist wenigstens eine Koppelvorrichtung 18 auf, durch welche eine Drehbewegung des wenigstens einen Stellarmes 5 mit einer Drehbewegung des zumindest einen Bauteiles 11 der Schnittstelle 21 koppelbar ist.

Gemäß einem Ausführungsbeispiel kann vorgesehen sein, dass die wenigstens eine Koppelvorrichtung 18 ein Unrundgetriebe aufweist.

Die Koppelvorrichtung 18 kann wenigstens eine Verzahnung 19, 20 aufweisen, vorzugsweise wobei die wenigstens eine Verzahnung 19, 20 wenigstens ein Zahnsegment 19a, 20a aufweist (Fig. 8a, 8b).

Gemäß einem Ausführungsbeispiel kann vorgesehen sein, dass die Koppelvorrichtung 18 wenigstens eine Verzahnung 19, 20 aufweist, wobei eine Verzahnung 19 mit dem Stellarm 5 und die andere Verzahnung 20 mit der Schnittstelle 21 verbunden oder verbindbar ist.

Der Stellarm 5 weist mehrere miteinander gelenkig verbundene Hebel 5a, 5b, 5c auf, welche symmetrisch zu einer gedachten Mittelebene (ME) des Stellarmes 5 angeordnet sind, wobei wenigstens zwei der Hebel 5a, 5b mit dem Grundkörper 9 lösbar verbindbar sind.

Der erste Hebel 5a weist eine erste Verbindungsvorrichtung 37 mit einem Befestigungsteil 37a auf, wohingegen der zweite Stellarm 5b eine zweite Verbindungsvorrichtung 38 mit einem Befestigungsteil 38a und einem Verriegelungselement 38b umfasst, welches entgegen einer Kraft einer Feder 25 (hier nicht gezeigt) entlang einer Führungsbahn 30 bewegbar ist.

Fig. 8a zeigt den mit dem Grundkörper 9 zu verbindenden ersten Hebel 5a des Stellarmes 5. Die Verzahnung 19, vorzugsweise ein Zahnsegment 19a, weist wenigstens eine, vorzugsweise trichterförmige, Ausnehmung 27a zur bereichsweisen Aufnahme des Hebels 5a auf. Zu erkennen ist, dass eine Kontur der Ausnehmung 27a einer Kontur des Hebels 5a zumindest bereichsweise angepasst ist, wobei der Hebel 5a in einem verbundenen Zustand formschlüssig in die Ausnehmung 27a eingreift.

Der Hebel 5a wird über eine erste Kerbe 28a an einem an der ersten Drehachse 7a angeordneten ersten Verriegelungselement eingehängt. Beim Einschieben des Hebels 5a in die Ausnehmung 27a wird ein zweites Verriegelungselement 29 durch das Zusammenwirken mit dem Hebel 5a entgegen einer Kraft der Feder 25 entlang einer Führungsbahn 30 bewegt.

Am Hebel 5a ist ein Befestigungsteil 37a, beispielsweise ein vom Hebel 5a seitlich abstehender Vorsprung, angeordnet, wobei das Befestigungsteil 37a in einem verbundenen Zustand des Hebels 5a in eine weitere Ausnehmung 27b eingreift. Die Verriegelung des Hebels 5a wird durch das Verriegelungselement 29 hergestellt, welches durch eine Kraft der Feder 25 in die zweite Kerbe 28b des Hebels 5a einrastbar ist (Fig. 8b).

Durch die Dreipunktverriegelung (Kerbe 28a an der Drehachse 7a, Befestigungsteil 37a in Ausnehmung 27b, Verriegelungselement 29 in Kerbe 28b) ist eine besonders kippsichere Verbindung des Hebels 5a in Bezug zum Grundkörper 9 herstellbar.

Die Ausnehmung 27a der Verzahnung 19 kann einen Einführtrichter zum Einführen des Hebels 5a des Stellarmes 5 ausbilden, wodurch der Hebel 5a bei der Montage in Richtung der Drehachse 7a zentrierbar ist.

Zum Lösen der Verriegelung zwischen dem Hebel 5a und dem Grundkörper 9 wird das Entriegelungselement 24 (beispielsweise durch ein Werkzeug) entgegen einer Kraft der Feder 25 bewegt, bis das zweite Verriegelungselement 29 von der zweiten Kerbe 28b des Hebels 5a entriegelbar ist.

Fig. 8b zeigt den verbundenen Zustand des Hebels 5a mit dem Grundkörper 9 des Möbelantriebes 4.

Fig. 9a-9c zeigen die Montage des zweiten Hebels 5b des Stellarmes 5 mit dem Grundkörper 9 des Möbelantriebes 4. Der erste Hebel 5a ist bereits mit dem Grundkörper 9 gelenkig verbunden.

Der zweite Hebel 5b wird zum Grundkörper 9 hin geschwenkt, wobei der Befestigungsteil 38a des Hebels 5b in die Ausnehmung 27a des um die zweite Drehachse 7b schwenkbaren Stellteiles 22 eingeführt wird. Das federbelastete Verriegelungselement 38b des Hebels 5b liegt an einer Führungskontur des Stellteiles 22 an (Fig. 9a).

Durch manuelles Eindrücken des Befestigungsteiles 38a in die Ausnehmung 27a des Stellteiles 22 wird das Verriegelungselement 38b entgegen der Kraft einer Feder 25 entlang der Führungsbahn 30 bewegt, wodurch die Feder 25 aufgeladen wird (Fig. 9b).

Wird das Befestigungsteil 38a weiter in die Ausnehmung 27a hineingedrückt, so springt das Verriegelungselement 38b durch die Kraft der sich entladenden Feder 25 in die Rastmulde des Stellteiles 22 hinein, wodurch der zweite Hebel 5b mit dem Stellteil 22 lösbar verriegelbar ist. Die verriegelte Stellung des Hebels 5b ist also in Fig. 9c gezeigt.

Zum Lösen der Verriegelung wird das Verriegelungselement 38b beispielsweise mittels eines Werkzeuges, entgegen der Kraft seiner beaufschlagenden Feder 25 bewegt, wobei der Hebel 5b des Stellarmes 5 freigegeben wird.

Fig. 10a-10c zeigen den Stellarm 5 mit den gelenkig miteinander verbundenen Hebeln 5a, 5b, 5c in verschiedenen Ansichten.

Fig. 10a zeigt eine perspektivische Ansicht des Stellarmes 5, wobei die beiden Verbindungsvorrichtungen 37, 38 zum Verbinden des Stellarmes 5 mit dem Grundkörper 9 des Möbelantriebes 4 erkennbar sind.

Fig. 10b zeigt einen Querschnitt des in Fig. 10a gezeigten Stellarmes 5, wobei das von einer Feder 25 beaufschlagte Verriegelungselement 38b gezeigt ist.

Fig. 10c zeigt den Stellarm 5 in einem Querschnitt, wobei der symmetrische Aufbau der Hebel 5a, 5b, 5c in Bezug zu einer gedachten Mittelebene (ME) gut hervorgeht.

Das erfindungsgemäße Verfahren zur Montage eines Stellarmes 5 an einem Grundkörper 9 eines Möbelantriebes 4 ist durch die folgenden Schritte gekennzeichnet:
- in einem ersten Schritt wird ein erster Hebel 5a des Stellarmes 5 lösbar mit dem Grundkörper 9 verbunden,
- in einem zweiten Schritt wird ein zweiter Hebel 5b des Stellarmes 5 relativ zum ersten Hebel 5a verschwenkt, und
- in einem dritten Schritt wird ein zweiter Hebel 5b des Stellarmes 5 lösbar mit dem Grundkörper 9 des Möbelantriebes (4) verbunden.

## Patentansprüche

1. Möbelantrieb (4) zum Bewegen einer Möbelfront (3) relativ zu einem Möbelkorpus (2), umfassend einen am Möbelkorpus (2) zu befestigenden Grundkörper (9) und einen Stellarm (5), welcher in einem montierten Zustand um wenigstens eine erste Drehachse (7a) drehbar am Grundkörper (9) gelagert ist, wobei der Stellarm (5) mehrere gelenkig miteinander verbundene Hebel (5a, 5b, 5c) aufweist, wobei wenigstens zwei der Hebel (5a, 5b, 5c) des Stellarmes (5) lösbar mit dem Grundkörper (9) des Möbelantriebes (4) verbindbar sind, wobei der Möbelantrieb (4) eine Schnittstelle (21) zur Befestigung einer Synchronisationswelle (6) aufweist, wobei durch die Synchronisationswelle (6) eine Drehbewegung des wenigstens einen Stellarmes (5) mit einer Drehbewegung wenigstens eines Stellarmes (5) zumindest eines weiteren Möbelantriebes (4) synchronisierbar ist, wobei die Schnittstelle (21) zumindest ein um eine Drehachse (7c) drehbares Bauteil (11) aufweist, **dadurch gekennzeichnet , dass** zumindest die Hebel (5a, 5b, 5c) des Stellarmes (5) symmetrisch zu einer gedachten Mittelebene (ME) des Stellarmes (5) angeordnet sind, dass die Drehachse (7c) des drehbaren Bauteiles (11) seitlich versetzt zur ersten Drehachse (7a) des Stellarmes (5) angeordnet ist, und dass wenigstens eine Koppelvorrichtung (18) vorgesehen ist, durch welche eine Drehbewegung des wenigstens einen Stellarmes (5) mit einer Drehbewegung des zumindest einen Bauteiles (11) der Schnittstelle (21) koppelbar ist.

2. Möbelantrieb (4) nach Anspruch 1, **dadurch gekennzeichnet, dass** einer der Hebel (5a, 5b, 5c) des Stellarmes (5) in der Mittelebene (ME) des Stellarmes (5) angeordnet ist.

3. Möbelantrieb (4) nach Anspruch 1 oder 2, **dadurch gekennzeichnet, dass** der Stellarm (5) zwischen einer Schließstellung und einer maximalen Offenstellung bewegbar ist, wobei der Stellarm (5) in der Schließstellung zumindest bereichsweise innerhalb des Grundkörpers (9) des Möbelantriebes (4) angeordnet ist.

4. Möbelantrieb (4) nach einem der Ansprüche 1 bis 3, **dadurch gekennzeichnet, dass**
- wenigstens zwei der vorgesehenen Hebel (5a, 5b, 5c) des Stellarmes (5) in zumindest einer Drehstellung, vorzugsweise in jeder Drehstellung, des Stellarmes (5) verschachtelt zueinander angeordnet sind, sodass die zwei Hebel (5a, 5b, 5c) in einer Draufsicht von der Seite im Wesentlichen spaltfrei zueinander ausgebildet sind, und/oder
- wenigstens ein Hebel (5a, 5b, 5c) in einem Querschnitt U-förmig ausgebildet ist und ein weiterer Hebel (5a, 5b, 5c) zumindest abschnittsweise zwischen den Vertikalstegen der U-Form anordenbar oder angeordnet ist.

5. Möbelantrieb (4) nach einem der Ansprüche 1 bis 4, **dadurch gekennzeichnet, dass** die Hebel (5a, 5b, 5c) des Stellarmes (5) eine Vier-Drehpunkt-Geometrie ausbilden, wobei einer der vier Drehpunkte der Vier-Drehpunkt-Geometrie der wenigstens einen ersten Drehachse (7a) des Stellarmes (5) entspricht.

6. Möbelantrieb (4) nach einem der Ansprüche 1 bis 5, **dadurch gekennzeichnet, dass** der Stellarm (5) um wenigstens eine zweite Drehachse (7b) drehbar am Grundkörper (9) gelagert ist, wobei
- der Grundkörper (9) des Möbelantriebes (4) eine Stirnöffnung (9c) aufweist, durch welche der Stellarm (5) zumindest in einer maximalen Öffnungsstellung zumindest bereichsweise hindurchragt, wobei die zweite Drehachse (7b) einen kleineren Normalabstand zur Stirnöffnung (9c) aufweist als die erste Drehachse (7a).

7. Möbelantrieb (4) nach Anspruch 6, wobei die zweite Drehachse (7b) einem Drehpunkt der Vier-Drehpunkt-Geometrie der Hebel (5a, 5b, 5c) des Stellarmes (5) entspricht.

8. Möbelantrieb (4) nach einem der Ansprüche 1 bis 7, wobei der Stellarm (5)
- wenigstens drei gelenkig miteinander verbundene Hebel (5a, 5b, 5c) umfasst, und/oder
- wenigstens einen abgewinkelten Hebel (5c) umfasst, vorzugsweise wobei zwei Teilstücke (36a, 36b) des abgewinkelten Hebels (5c) einen Winkel von im Wesentlichen 90° relativ zueinander einschließen.

9. Möbelantrieb (4) nach einem der Ansprüche 1 bis 8, wobei der Stellarm (5) wenigstens einen ersten Hebel (5a) und einen zweiten Hebel (5b) aufweist, über welchen der Stellarm (5) drehbar mit dem Grundkörper (9) verbunden ist, und wenigstens einen dritten Hebel (5c), an welchem eine Befestigungsschnittstelle (35) ausgebildet ist, über welche die Möbelfront (3) am Stellarm (5), vorzugsweise lösbar, befestigbar ist, wobei der erste Hebel (5a) und der zweite Hebel (5b) gelenkig mit dem dritten Hebel (5c) verbunden sind.

10. Möbelantrieb (4) nach einem der Ansprüche 1 bis 9, wobei der Möbelantrieb (4) wenigstens einen, vorzugsweise am Grundkörper (9) gelagerten, Kraftspeicher (12), vorzugsweise mit wenigstens einem Federelement (12a), aufweist, über welchen der Stellarm (5) mit einer Kraft beaufschlagbar ist, um ein Gewicht der am Stellarm (5) zu befestigenden Möbelfront (3) zu kompensieren.

11. Möbelantrieb (4) nach Anspruch 10, wobei ein Übertragungsmechanismus (17) vorgesehen ist, mit welchem eine im wenigstens einen Kraftspeicher (12) speicherbare Kraft auf den Stellarm (5) übertragbar ist, vorzugsweise wobei der Übertragungsmechanismus (17)
- wenigstens einen Zwischenhebel (13) umfasst, vorzugsweise wobei der wenigstens eine Kraftspeicher (12) über eine, vorzugsweise einstellbare, Angriffsstelle (14) mit dem wenigstens einen Zwischenhebel (13) verbunden ist, und/oder
- wenigstens ein Druckstück (15), vorzugsweise eine drehbare Druckrolle, und wenigstens eine Stellkontur (16), an welcher das wenigstens eine Druckstück (15) bei einer Bewegung des Stellarmes (5) verschiebbar abstützbar ist, umfasst, vorzugsweise wobei das wenigstens eine Druckstück (15) an wenigstens einem Zwischenhebel (13) des Übertragungsmechanismus (17) und die wenigstens eine Stellkontur (16) am Stellarm (5) angeordnet oder anordenbar ist, oder umgekehrt.

12. Möbelantrieb (4) nach einem der Ansprüche 1 bis 11, **dadurch gekennzeichnet, dass**
- die wenigstens eine Koppelvorrichtung (18) ein Unrundgetriebe aufweist, und/oder
- die wenigstens eine Koppelvorrichtung (18) wenigstens eine Verzahnung (19, 20) aufweist, vorzugsweise wobei die wenigstens eine Verzahnung (19, 20) wenigstens ein Zahnsegment (19a, 20a) aufweist, und/oder
- die wenigstens eine Koppelvorrichtung (18) wenigstens eine Verzahnung (19, 20) mit einem Zahnsegment (19a, 20a) aufweist, wobei das Zahnsegment (19a, 20a) eine Verbindungsvorrichtung (37, 38) zum lösbaren Verbinden eines Hebels (5a, 5b) des Stellarmes (5) aufweist, vorzugsweise wobei die Verbindungsvorrichtung (37, 38) zumindest eine Ausnehmung (27a, 27b) zur bereichsweisen Aufnahme eines Hebels (5a, 5b) des Stellarmes (5) aufweist.

13. Möbelantrieb (4) nach einem der Ansprüche 1 bis 12, **dadurch gekennzeichnet, dass** wenigstens eine Verbindungsvorrichtung (37, 38) vorgesehen ist, durch welche der Stellarm (5) mit dem Grundkörper (9) des Möbelantriebes (4) lösbar verbindbar ist, vorzugsweise wobei die Verbindungsvorrichtung (37, 38)
- wenigstens ein am Grundkörper (9) einhängbares oder einschiebbares Befestigungsteil (37a, 38a) aufweist, und/oder
- wenigstens ein von einer Feder (25) beaufschlagtes Verriegelungselement (29, 38a), vorzugsweise einen Bolzen, aufweist, und/oder
- wenigstens ein Verriegelungselement (29, 38a), vorzugsweise einen Bolzen, aufweist, welches entlang einer Führungsbahn (30) bewegbar geführt ist, und/oder
- wenigstens eine Ausnehmung (27a, 27b) zur bereichsweisen Aufnahme eines Hebels (5a, 5b) des Stellarmes (5) aufweist.

14. Möbelantrieb (4) nach einem der Ansprüche 1 bis 13, **dadurch gekennzeichnet, dass** wenigstens ein bewegbares, vorzugsweise um eine Drehachse (7a) drehbares, Stellteil (22) vorgesehen ist, wobei ein Hebel (5b) des Stellarmes (5) mit dem wenigstens einen Stellteil (22) lösbar verbindbar ist.

15. Möbel (1) umfassend einen Möbelkorpus (2), eine Möbelfront (3) und wenigstens einen Möbelantrieb (4) nach einem der Ansprüche 1 bis 14, wobei der Grundkörper (9) des wenigstens einen Möbelantriebes (4) am Möbelkorpus (2), vorzugsweise in und/oder an einer Seitenwand des Möbelkorpus (2), befestigt ist, und die Möbelfront (3), vorzugsweise über eine Befestigungsschnittstelle (35), am Stellarm (5) des wenigstens einen Möbelantriebes (4) befestigt ist.

16. Verfahren zur Montage eines Stellarmes (5) an einem Grundkörper (9) eines Möbelantriebes (4) gemäß einem der Ansprüche 1 bis 14, **gekennzeichnet durch** die folgenden Schritte:
- in einem ersten Schritt wird ein erster Hebel (5a, 5b, 5c) des Stellarmes (5) lösbar mit dem Grundkörper (9) verbunden,
- in einem zweiten Schritt wird ein zweiter Hebel (5a, 5b, 5c) des Stellarmes (5) relativ zum ersten Hebel (5a, 5b, 5c) verschwenkt, und
- in einem dritten Schritt wird ein zweiter Hebel (5a, 5b, 5c) des Stellarmes (5) lösbar mit dem Grundkörper (9) des Möbelantriebes (4) verbunden.

## Claims

1. A furniture drive (4) for moving a furniture front (3) relative a furniture carcass (2), the furniture drive (4) comprising a base body (9) configured to be fixed to the furniture carcass (2) and an actuating arm (5) pivotally supported on the base body (9) about at least one first pivoting axis (7a) in a mounted condition, wherein the actuating arm (5) includes a plurality of levers (5a, 5b, 5c) hingedly connected to one another, wherein at least two of the levers (5a, 5b, 5c) of the actuating arm (5) are configured to be releasably connected to the base body (9) of the furniture drive (4), wherein the furniture drive (4) includes an interface (21) for fixing a synchronization shaft (6), wherein by the synchronization shaft (6), a pivoting movement of the at least one actuating arm (5) can be synchronized with a pivoting movement of at least one actuating arm (5) of at least one further actuating drive (4), wherein the interface (21) includes at least one component (11) pivotable about a pivoting axis (7c), **characterized in that** at least the levers (5a, 5b, 5c) of the actuating arm (5) are symmetrically arranged with respect to a notional middle plane (ME) of the actuating arm (5), the pivoting axis (7c) of the pivotable component (1) is arranged laterally offset with respect to the first pivoting axis (7a) of the actuating arm (5), and that at least one coupling device (18) is provided for coupling a pivoting movement of the at least one actuating arm (5) to a pivoting movement of the at least one component (11) of the interface (21).

2. The furniture drive (4) according to claim 1, **characterized in that** one of the levers (5a, 5b, 5c) of the actuating arm (5) is arranged in the notional middle plane (ME) of the actuating arm (5).

3. The furniture drive (4) according to claim 1 or 2, **characterized in that** the actuating arm (5) is movable between a closed position and a maximum open position, wherein the actuating arm (5), in the closed position, is at least partially arranged within the base body (9) of the furniture drive (4).

4. The furniture drive (4) according to one of the claims 1 to 3, **characterized in that**
- at least two of the levers (5a, 5b, 5c) of the actuating arm (5), in at least one pivoting position, preferably in each pivoting position, of the actuating arm (5) are nested into each other, so that the two levers (5a, 5b, 5c) are arranged in a gap-free manner relative to one another in a view from the side, and/or
- at least one lever (5a, 5b, 5c) is U-shaped in a cross-section, and a further lever (5a, 5b, 5c) is at least partially arranged or can be arranged between the vertical limbs of the U-shape.

5. The furniture drive (4) according to one of the claims 1 to 4, **characterized in that** the levers (5a, 5b, 5c) of the actuating arm (5) form a four-pivot-point geometry, wherein one of the four pivot points of the four-pivot-point geometry corresponds to the at least one pivoting axis (7a) of the actuating arm (5).

6. The furniture drive (4) according to one of the claims 1 to 5, **characterized in that** the actuating arm (5) is pivotally supported about at least one second pivoting axis (7b) on the base body (9), wherein
- the base body (9) of the furniture drive (4) has a front opening (9c), and the actuating arm (5) projects at least partially through the front opening (9c) in a maximum open position, wherein the second pivoting axis (7b) has a smaller perpendicular distance to the front opening (9c) than the first pivoting axis (7a).

7. The furniture drive (4) according to claim 6, **characterized in that** the second pivoting axis (7b) corresponds to a pivot point of the four-pivot-point geometry of the levers (5a, 5b, 5c) of the actuating arm (5).

8. The furniture drive (4) according to one of the claims 1 to 7, **characterized in that** the actuating arm (5)
- includes at least three levers (5a, 5b, 5c) hingedly connected to one another, and/or
- includes at least one angled lever (5c), preferably wherein two partial portions (36a, 36b) of the angled lever (5c) adopt an angle of substantially 90° relative to one another.

9. The furniture drive (4) according to one of the claims 1 to 8, **characterized in that** the actuating arm (5) includes at least a first lever (5a) and a second lever (5b) by which the actuating arm (5) is pivotally connected to the base body (9), and further includes a third lever (5c) on which a fastening interface (35) is arranged, wherein the actuating arm (5) is configured to be, preferably releasably, fixed to furniture front (3) via the fastening interface (35), and wherein the first lever (5a) and the second lever (5b) are hingedly connected to the third lever (5c).

10. The furniture drive (4) according to one of the claims 1 to 9, **characterized in that** the furniture drive (4) includes at least one force storage member (12) for applying a force to the actuating arm (5) so as to compensate for a weight of the furniture front (3) to be fixed to the actuating arm (5), preferably wherein the at least one force storage member (12) is arranged on the base body (9) and preferably includes at least one spring element (12a).

11. The furniture drive (4) according to claim 10, **characterized in that** a transmission mechanism (17) is provided for transmitting a force, that can be stored in the at least one force storage member (12), to the actuating arm (5), preferably wherein the transmission mechanism (17)
- includes at least one intermediate lever (13), preferably wherein the at least one force storage member (12) is connected to the at least one intermediate lever (13) via an, preferably adjustable, engagement location (14), and/or
- includes at least one pressure portion (15), preferably a rotatable pressure roller, and at least one setting contour (16) on which the at least one pressure portion (15) can be displaceably supported upon a movement of the actuating arm (5), preferably wherein the at least one pressure portion (15) is arranged on the at least one intermediate lever (13) of the transmission mechanism (17), and the at least one setting contour (16) is arranged or can be arranged on the actuating arm (5), or vice versa.

12. The furniture drive (4) according to one of the claim 1 to 11, **characterized in that**
- the at least one coupling device (18) includes an eccentric transmission, and/or
- the at least one coupling device (18) includes at least one tooth arrangement (19, 20), preferably wherein the at least one tooth arrangement (19, 20) includes at least one tooth segment (19a, 20a), and/or
- the at least one coupling device (18) includes at least one tooth arrangement (19, 20) having a tooth segment (19a, 20a), wherein the tooth segment (19a, 20a) includes a connection device (37, 38) configured to be connected to a lever (5a, 5b) of the actuating arm (5), preferably wherein the connection device (37, 38) includes at least one recess (27a, 27b) for partially receiving a lever (5a, 5b) of the actuating arm (5).

13. The furniture drive (4) according to one of the claims 1 to 12, **characterized in that** at least one connection device (37, 38) is provided, the at least one connection device (37, 38) being configured to releasably connect the actuating arm (5) to the base body (9) of the furniture drive (4), preferably wherein the connection device (37, 38)
- includes at least one connection portion (37a, 37b) configured to be hung onto or configured to be slid into the base body (9), and/or
- includes at least one locking element (29, 38a), preferably a pin, pressurized by a spring (25), and/or
- includes at least one locking element (29, 38a), preferably a pin, configured to be movably guided along a guide track (30), and/or
- includes at least one recess (27a, 27b) for partially receiving a lever (5a, 5b) of the actuating arm (5).

14. The furniture drive (4) according to one of the claims 1 to 13, **characterized in that** at least one movable actuating portion (22) is provided, preferably wherein the at least one actuating portion (22) is pivotable about a pivoting axis (7a), and a lever (5b) of the actuating arm (5) is configured to be releasably connected to the at least one actuating portion (22).

15. An item of furniture (1) comprising a furniture carcass (2), a furniture front (3) and at least one furniture drive (4) according to one of the claims 1 to 14, wherein the base body (9) of the at least one furniture drive (4) is fixed to the furniture carcass (2), preferably to and/or within a sidewall of the furniture carcass (2), and the furniture front (3) is fixed to the actuating arm (5) of the at least one furniture drive (4), preferably via a fastening interface (35).

16. A method for mounting an actuating arm (5) to a base body (9) of a furniture drive (4) according to one of the claims 1 to 14, **characterized by** the following steps:
- in a first step, a first lever (5a, 5b, 5c) of the actuating arm (5) is releasably connected to the base body (9),
- in a second step, a second lever (5a, 5b, 5c) of the actuating arm (5) is pivoted relative to the first lever (5a, 5b, 5c), and
- in a third step, a second lever (5a, 5b, 5c) of the actuating arm (5) is releasably connected to the base body (9) of the furniture drive (4).

## Revendications

1. Entraînement de meuble (4) pour déplacer une façade de meuble (3) par rapport à un corps de meuble (2), comprenant un corps de base (9) à fixer au corps de meuble (2) et un bras de réglage (5) qui, dans un état monté, est logé sur le corps de base (9) de manière à pouvoir tourner autour d'au moins un premier axe de rotation (7a), dans lequel le bras de réglage (5) présente plusieurs leviers (5a, 5b, 5c) reliés entre eux de manière articulée, dans lequel au moins deux des leviers (5a, 5b, 5c) du bras de réglage (5) peuvent être reliés de manière détachable au corps de base (9) de l'entraînement de meuble (4), dans lequel l'entraînement de meuble (4) présente une interface (21) pour la fixation d'un arbre de synchronisation (6), dans lequel un mouvement de rotation de l'au moins un bras de réglage (5) peut être synchronisé par l'arbre de synchronisation (6) avec un mouvement de rotation d'au moins un bras de réglage (5) d'au moins un autre entraînement de meuble (4), dans lequel l'interface (21) présente au moins un composant (11) rotatif autour d'un axe de rotation (7c), **caractérisé en ce qu'**au moins les leviers (5a, 5b, 5c) du bras de réglage (5) sont disposés symétriquement par rapport à un plan médian (ME) imaginaire du bras de réglage (5), que l'axe de rotation (7c) du composant (11) rotatif est disposé de manière latéralement décalée par rapport au premier axe de rotation (7a) du bras de réglage (5), et qu'au moins un dispositif de couplage (18) est prévu, par lequel un mouvement de rotation de l'au moins un bras de réglage (5) peut être couplé à un mouvement de rotation de l'au moins un composant (11) de l'interface (21).

2. Entraînement de meuble (4) selon la revendication 1, **caractérisé en ce que** l'un des leviers (5a, 5b, 5c) du bras de réglage (5) est disposé dans le plan médian (ME) du bras de réglage (5).

3. Entraînement de meuble (4) selon la revendication 1 ou 2, **caractérisé en ce que** le bras de réglage (5) est mobile entre une position de fermeture et une position d'ouverture maximale, dans lequel le bras de réglage (5) dans la position de fermeture est disposé au moins par endroits à l'intérieur du corps de base (9) de l'entraînement de meuble (4).

4. Entraînement de meuble (4) selon l'une quelconque des revendications 1 à 3, **caractérisé en ce que**
- au moins deux des leviers (5a, 5b, 5c) prévus du bras de réglage (5) dans au moins une position de rotation sont disposés de manière imbriquée l'un par rapport à l'autre, de préférence dans chaque position de rotation, du bras de réglage (5), de sorte que les deux leviers (5a, 5b, 5c) sont réalisés sensiblement sans interstice l'un par rapport à l'autre dans une vue de dessus du côté, et/ou
- au moins un levier (5a, 5b, 5c) est réalisé en forme de U en section transversale et un autre levier (5a, 5b, 5c) peut être disposé ou est disposé au moins sur certaines sections entre les branches verticales de la forme en U.

5. Entraînement de meuble (4) selon l'une quelconque des revendications 1 à 4, **caractérisé en ce que** les leviers (5a, 5b, 5c) du bras de réglage (5) réalisent une géométrie à quatre points de rotation, dans lequel l'un des quatre points de rotation de la géométrie à quatre points de rotation correspond à l'au moins un premier axe de rotation (7a) du bras de réglage (5).

6. Entraînement de meuble (4) selon l'une quelconque des revendications 1 à 5, **caractérisé en ce que** le bras de réglage (5) est logé sur le corps de base (9) de manière à pouvoir tourner autour d'au moins un second axe de rotation (7b), dans lequel
- le corps de base (9) de l'entraînement de meuble (4) présente une ouverture frontale (9c) à travers laquelle le bras de réglage (5) fait saillie au moins dans une position d'ouverture maximale au moins par endroits, dans lequel le second axe de rotation (7b) présente une distance normale par rapport à l'ouverture frontale (9c) plus petite que le premier axe de rotation (7a).

7. Entraînement de meuble (4) selon la revendication 6, dans lequel le second axe de rotation (7b) correspond à un point de rotation de la géométrie à quatre points de rotation des leviers (5a, 5b, 5c) du bras de réglage (5).

8. Entraînement de meuble (4) selon l'une quelconque des revendications 1 à 7, dans lequel le bras de réglage (5)
- comprend au moins trois leviers (5a, 5b, 5c) reliés entre eux de manière articulée, et/ou
- comprend au moins un levier (5c) coudé, de préférence dans lequel deux parties (36a, 36b) du levier (5c) coudé forment un angle de sensiblement 90° l'une par rapport à l'autre.

9. Entraînement de meuble (4) selon l'une quelconque des revendications 1 à 8, dans lequel le bras de réglage (5) présente au moins un premier levier (5a) et un deuxième levier (5b) par l'intermédiaire desquels le bras de réglage (5) est relié en rotation au corps de base (9), et au moins un troisième levier (5c), sur lequel est réalisée une interface de fixation (35), par l'intermédiaire de laquelle la façade de meuble (3) peut être fixée au bras de réglage (5), de préférence de manière détachable, dans lequel le premier levier (5a) et le deuxième levier (5b) sont reliés de manière articulée au troisième levier (5c).

10. Entraînement de meuble (4) selon l'une quelconque des revendications 1 à 9, dans lequel l'entraînement de meuble (4) présente au moins un accumulateur de force (12), de préférence logé sur le corps de base (9), de préférence avec au moins un élément à ressort (12a), par l'intermédiaire duquel le bras de réglage (5) peut être sollicité avec une force pour compenser un poids de la façade de meuble (3) à fixer au bras de réglage (5).

11. Entraînement de meuble (4) selon la revendication 10, dans lequel un mécanisme de transmission (17) est prévu, avec lequel une force pouvant être accumulée dans l'au moins un accumulateur de force (12) peut être transmise au bras de réglage (5), de préférence dans lequel le mécanisme de transmission (17)
- comprend au moins un levier intermédiaire (13), de préférence dans lequel l'au moins un accumulateur de force (12) est relié à l'au moins un levier intermédiaire (13) par l'intermédiaire d'un point d'attaque (14), de préférence réglable, et/ou
- au moins une pièce de pression (15), de préférence un galet de pression rotatif, et au moins un contour de réglage (16), sur lequel l'au moins une pièce de pression (15) peut être soutenue de manière déplaçable lors d'un mouvement du bras de réglage (5), de préférence dans lequel l'au moins une pièce de pression (15) est disposée ou peut être disposée sur au moins un levier intermédiaire (13) du mécanisme de transmission (17) et l'au moins un contour de réglage (16) sur le bras de réglage (5), ou inversement.

12. Entraînement de meuble (4) selon l'une quelconque des revendications 1 à 11, **caractérisé en ce que**
- l'au moins un dispositif de couplage (18) présente une transmission excentrique, et/ou
- l'au moins un dispositif de couplage (18) présente au moins une denture (19, 20), de préférence dans lequel l'au moins une denture (19, 20) présente au moins un segment denté (19a, 20a), et/ou
- l'au moins un dispositif de couplage (18) présente au moins une denture (19, 20) avec un segment denté (19a, 20a), dans lequel le segment denté (19a, 20a) présente un dispositif de liaison (37, 38) pour la liaison libérable d'un levier (5a, 5b) du bras de réglage (5), de préférence dans lequel le dispositif de liaison (37, 38) présente au moins un évidement (27a, 27b) pour recevoir par endroits un levier (5a, 5b) du bras de réglage (5).

13. Entraînement de meuble (4) selon l'une quelconque des revendications 1 à 12, **caractérisé en ce qu'**au moins un dispositif de liaison (37, 38) est prévu par lequel le bras de réglage (5) peut être relié de manière détachable au corps de base (9) de l'entraînement de meuble (4), de préférence dans lequel le dispositif de liaison (37, 38)
- présente au moins une pièce de fixation (37a, 38a) pouvant être accrochée ou insérée sur le corps de base (9), et/ou
- présente au moins un élément de verrouillage (29, 38a), de préférence un boulon, sollicité par un ressort (25), et/ou
- présente au moins un élément de verrouillage (29, 38a), de préférence un boulon, qui est guidé de manière mobile le long d'une piste de guidage (30), et/ou
- présente au moins un évidement (27a, 27b) pour la réception par endroits d'un levier (5a, 5b) du bras de réglage (5).

14. Entraînement de meuble (4) selon l'une quelconque des revendications 1 à 13, **caractérisé en ce qu'**au moins une pièce de réglage (22) mobile, de préférence rotative autour d'un axe de rotation (7a), est prévue, dans lequel un levier (5b) du bras de réglage (5) peut être relié de manière détachable à l'au moins une pièce de réglage (22).

15. Meuble (1) comprenant un corps de meuble (2), une façade de meuble (3) et au moins un entraînement de meuble (4) selon l'une quelconque des revendications 1 à 14, dans lequel le corps de base (9) de l'au moins un entraînement de meuble (4) est fixé sur le corps de meuble (2), de préférence dans et/ou sur une paroi latérale du corps de meuble (2), et la façade de meuble (3) est fixée au bras de réglage (5) de l'au moins un entraînement de meuble (4) de préférence par l'intermédiaire d'une interface de fixation (35).

16. Procédé de montage d'un bras de réglage (5) sur un corps de base (9) d'un entraînement de meuble (4) selon l'une quelconque des revendications 1 à 14, **caractérisé par** les étapes suivantes:
- dans une première étape, un premier levier (5a, 5b, 5c) du bras de réglage (5) est relié de manière détachable au corps de base (9),
- dans une deuxième étape, un deuxième levier (5a, 5b, 5c) du bras de réglage (5) est pivoté par rapport au premier levier (5a, 5b, 5c), et
- dans une troisième étape, un deuxième levier (5a, 5b, 5c) du bras de réglage (5) est relié de manière détachable au corps de base (9) de l'entraînement de meuble (4).
